# EUROPÄISCHE PATENTSCHRIFT

(11) **EP 1 657 789 B1**
(45) Veröffentlichungstag und Bekanntmachung des Hinweises auf die Patenterteilung: **04.07.2007**
(21) Anmeldenummer: 05017814.4
(22) Anmeldetag: 17.08.2005
(51) Int. Cl.: H01R 4/48

(54) **Anschlussvorrichtung zum Direktanschluss von Leiterenden und elektrisches Gerät mit einer derartigen Anschlussvorrichtung**
Connection device for direct connection of conductor ends, and electrical apparatus including such a connection device
Dispositif de connexion pour connexion directe de la partie finale de conducteurs et appareil avec un tel dispositif de connexion

(30) Priorität: 13.11.2004 DE 202004017648 U; 06.04.2005 DE 202005005369 U
(43) Veröffentlichungstag der Anmeldung: 17.05.2006
(73) Patentinhaber: Weidmüller Interface GmbH & Co. KG, 32758 Detmold (DE)
(72) Erfinder: Drewes, Björn, 32760 Detmold (DE); Diekmann, Torsten, 33818 Leopoldshöhe (DE); Russo, Paulo, 32791 Lage (DE); Strüwe, Guido, 32791 Lage (DE); Tappe, Andreas, 32756 Detmold (DE); Tappe, Thomas, 32760 Detmold (DE); Storm, Siegfried, 33189 Schlangen (DE); Seidel, Timo, 32756 Detmold (DE); Fricke, Herbert, 32760 Detmold (DE)
(74) Vertreter: Specht, Peter

(56) Entgegenhaltungen:
- DE-U1- 20 211 513
- DE-U1- 20 312 861
- FR-A- 2 702 890
- US-A1- 2003 194 918

## Beschreibung

Die Erfindung betrifft eine Anschlußvorrichtung nach dem Oberbegriff des Anspruchs 1.

Es sind bereits seit langem Anschlussklemmen für ein- oder mehrdrähtige elektrische Leiter in Direktstecktechnik bekannt, bei denen in eine Stromschiene mit einer Aussparung und einem Kragen eine Blattfeder eingreift, was zwar einerseits montagefreundlich ist, andererseits aber das Problem mit sich bringt, daß relativ große Kräfte beim Einstecken und Kontaktieren von Leitern von der Blattfeder direkt auf Elemente eines Isolierstoffgehäuse als Widerlager übertragen werden müssen. Einen derartigen Stand der Technik zeigen die DE 28 25 291 C1 und die EP 1 391 965 A1

Die gattungsgemäße US 2003/0194918 A1 gemäß dem Oberbegriff des Anspruch 1 zeigt eine in einem metallischen Klemmkäfig angeordnete Blattfeder, die dazu ausgelegt ist, einen Leiter gegen ein Ende einer rechtwinklig gebogenen, in den Klemmkäfig eingreifenden Stromschiene zu pressen.

Gegenüber dem Stand der Technik, wie er aus den vorstehend genannten Schriften bekannt ist, soll eine möglichst einfach herstellbare und zuverlässige Anschlußvorrichtung in Direktstecktechnik geschaffen werden. Die Stromschiene soll ferner eine besonders sichere Stromleitung auch hoher Ströme ermöglichen.

Die Erfindung löst diese Aufgabe durch den Gegenstand des Anspruches 1.

Diese Klemme bietet eine hohe Funktionssicherheit bei minimalen Kosten und einfach be- und entschaltbar.

Der Einsatzbereich dieser Anschlußvorrichtung ist quasi unbegrenzt, denn sie eignet sich für elektrische Gerätschaften aller Art wie Reihenklemmen oder Schütze.

Ein ganz besonderer Vorteil gegenüber Lösungen, bei denen ein Leiter in die axial freien Enden des Troges parallel zu dessen Grundschenkel eingeführt wird, liegt darin, dass sich mit der Erfindung einfachst Anschlussvorrichtungen mit mehreren Klemmstellen realisieren lassen, so dass an einer einzigen trogartigen Stromschiene in Längserstreckungsrichtung der Stromschiene zueinander versetzt mehrere Blattfedern in gleichsinniger und/oder gegensinniger Anordnung in den Trog gesetzt sind, so dass an einer einzigen Stromschiene mehrere Klemmstellen ausgebildet sind.

Besonders bevorzugt sind sowohl die Blattfeder als auch die Stromschiene einfach als Stanz-/Biegeteile aus Blechzuschnitten konstruiert und kostengünstig herstellbar.

Die Anschlussvorrichtung ist zudem von einer Seite her ohne ein Werkzeug mit einem Leiterende beschaltbar, wohingegen der Leiter gegen die Federwirkung nicht ohne ein Werkzeug wieder aus der Klemme herausnehmbar ist. Die trogartige Stromschiene kann zudem ferner auch größere Ströme sicher durchleiten, da an jeder Stelle ein genügend großer Leiterquerschnitt an wenigstens einer Wand des Troges besteht, was insbesondere einen großen Vorteil darstellt. Die U-förmige Stromscheine benötigt zwar anders als andere Konstruktionen zwei Seitenwände, diese sind aber relativ schmal auslegbar, da die Konstruktion dieser Stromschiene besonders stabil ist. Trotz der zwei Seitenwände ist es daher überraschend möglich, Anschlüsse und insbesondere Reihenklemmen mit derartigen Anschlüssen zu realisieren, die relativ zur Leiterbreite besonders schmal bauen und dennoch auch zur Übertragung größerer Ströme bzw. Leistungen geeignet sind, ohne dass sich einzelne kritische Stellen wie beim derzeit bekannten Stand der Technik übermäßig erwärmen.

Nach einer der Variante des Anspruches 1 mit geringer Baubreite und minimalen Herstellkosten weist die Blattfeder eine U- oder V-Form mit zwei Längsschenkeln auf, die über eine Biegung miteinander verbunden sind, wobei die Blattfeder derart im Trog angeordnet und ausgerichtet ist, dass die freien Enden der beiden Federschenkel in den Trog eingreifen und die Biegung bzw.- Spitze an der vom Grundschenkel des Troges abgewandten offenen Seite aus dem Trog nach oben vorstehen.

Damit nimmt die Stromschiene, welche die Blattfeder vorzugsweise käfigartig einfasst, wesentliche Kräfte des Be- und Entschaltvorganges auf.

Alternativ kann die Blattfeder eine in geschlossene Schlaufenform mit zwei Längsschenkeln aufweisen. Danach nimmt die Feder selbst im wesentlichen die auf sie beim Einstecken wirkenden Kräfte auf.

Varianten dieser beiden Ausführungsformen werden nachfolgend und in den Unteransprüchen angeben.

Vorzugsweise ist die Blattfeder auf einfache Weise ausschließlich an ihrem ersten Federschenkel in der Stromschiene - insbesondere an den Seitenwänden des Troges - gehalten und die Stromschiene ist als aus gut stromleitendem Metallblech geformtes Stanz-/Biegeteil ausgebildet.

Die Anbindung der Blattfeder(n) lässt sich auf einfache Weise dadurch realisieren, dass aus dem Grundschenkel des Trogs mit seinen zwei Längsschenkeln ein Lappen freigemacht und vom Grundschenkel des Troges aus entweder parallel zum Grundschenkel ausgerichtet oder senkrecht nach oben oder z-förmig gebogen ist, so dass sich im Grundschenkel des Trogs eine erste fensterartige Aussparung ausbildet, wobei sich der erste Federschenkel direkt oder an/in einer Aussparung an dem Lappen abstützt.

Ergänzend ist es zum Abstützen der Blattfeder zweckmäßig, wenn an den freien Enden der Längsschenkel des Trogs jeweils in dem Bereich, in dem der erste Federschenkel aus dem Trog nach oben vorsteht, an Einstanzungen Lappen aus der Stromschiene nach innen zur Blattfeder hin gebogen sind, die in korrespondierende Aussparungen im ersten Federschenkel eingreifen und diese zusätzlich an der Stromschiene abstützen und halten.

Zur Ausbildung einer Klemmstelle erstreckt sich der zweite Federschenkel mit seinem freien Ende, das winklig zum Grundschenkel des Trogs ausgebildet ist, schräg in den Trog hinein, wo das freie Ende des zweiten Federschenkels an einem Stromschienenstück anliegt, das einstückig mit dem Trog verbunden ist.

An den freien axialen Enden der Stromschiene bietet es sich an, wenn das Stromschienenstück von einem der beiden Längsschenkel des U-förmigen Troges aus in Richtung des Troginneren nach innen gebogen ist.

Zwischen den freien axialen Enden der Stromschiene ist es dagegen vorteilhaft, wenn das Stromschienenstück aus dem Grundschenkel des Troges mehrseitig freigemacht und aus dem Grundschenkel des Trogs nach oben gebogen ist.

Zweckmäßig weist der Grundschenkel des Troges unterhalb der Klemmstelle zwischen der Blattfeder und dem Stromschienenstück derart oder durch eine sonstige Freistanzung eine weitere Aussparung auf, die zur Aufnahme bzw. Durchführung des Leiterendes dient.

Die Erfindung macht auch ein elektrisches Gerät realisierbar, insbesondere eine Reihenklemme, eine Leiterplatte, ein Schütz oder dgl., das mit einer oder mehreren erfindungsgemäßen Anschlussvorrichtungen versehen ist.

Weitere vorteilhafte Ausgestaltungen sind den übrigen Unteransprüchen zu entnehmen.

Nachfolgend wird die Erfindung unter Bezug auf die Zeichnung anhand von Ausführungsbeispielen näher beschrieben. Es zeigt:
- Fig. 1: eine perspektivische Ansicht einer ersten Anschlußvorrichtung im nicht beschalteten Zustand;
- Fig. 2: eine Schnittansicht der Anschlussvorrichtung aus Fig. 1 im nicht beschalteten Zustand;
- Fig. 3: eine Schnittansicht der Anschlussvorrichtung aus Fig. 1 im beschalteten Zustand;
- Fig. 4: eine perspektivische Ansicht einer Blattfeder für die Anschlussvorrichtung aus Fig.1;
- Fig. 5: eine perspektivische Ansicht einer Stromschiene für die Anschlussvorrichtung aus Fig.1;
- Fig. 6: eine perspektivische Ansicht einer Anschlussvorrichtung mit mehreren Klemmstellen und Blattfedern an einer gemeinsamen Stromschiene;
- Fig. 7: eine weitere perspektivische Ansicht der Anschlussvorrichtung aus Fig. 6 mit nur teilweise dargestellter Stromschiene;
- Fig. 8: eine perspektivische Ansicht eines Teils eines Klemmengehäuses mit einer Anschlussvorrichtung nach Art der Fig. 1 im nicht beschalteten Zustand;
- Fig. 9: das Klemmengehäuse mit der Anschlussvorrichtung der Fig. 8 im beschalteten Zustand;
- Fig. 10: eine weitere Anschlussvorrichtung in einer Auslegung als Leiterplattenklemme; und
- Fig. 11: eine weitere Anschlussvorrichtung in Verbindung mit einem Erdanschluss für eine Tragschiene;
- Fig. 12: eine perspektivische Ansicht einer weiteren Anschlußvorrichtung im nicht beschalteten Zustand, die eine erste alternative Art der Fixierung der Blattfeder an dem Trog veranschaulicht;.
- Fig. 13: eine Schnittansicht der Anschlussvorrichtung aus Fig.12 im nicht beschalteten Zustand;
- Fig. 14: eine perspektivische Ansicht einer weiteren Anschlußvorrichtung im nicht beschalteten Zustand, die eine weitere alternative Art der Fixierung der Blattfeder an dem Trog veranschaulicht;
- Fig. 15: eine Schnittansicht der Anschlussvorrichtung aus Fig.14 im nicht beschalteten Zustand;
- Fig. 16: eine perspektivische Ansicht einer trogartigen Stromschiene mit einem Schloss; und
- Fig. 17: eine perspektivische Ansicht einer weiteren Anschlußvorrichtung im nicht beschalteten Zustand, die eine schlaufenförmige Blattfeder aufweist
- Fig. 18 -20: verschiedene Ansichten einer weiteren erfindungsgemäßen Anschlußvorrichtung..

Fig. 1 zeigt ein erstes Ausführungsbeispiel einer Anschlußvorrichtung 1, die den Anschluss eines abisolierten Leiterendes 2 eines Leiters im sogenannten werkzeugfreien Direktsteckverfahren erlaubt (Fig. 3).

Die Anschlußvorrichtung weist eine Stromschiene 3 auf, welche zu einem Trog 9 geformt ist, in dem eine als Druckfeder auf das Leiterende 2 wirkende V-förmige Blattfeder 4 zum Festklemmen des Leiterendes 2 an der Stromschiene 3 angeordnet ist, die derart ausgelegt ist, dass das Leiterende 2 direkt in die Klemmstelle 5 zwischen der Blattfeder 4 und der Stromschiene auch werkzeugfrei einführbar ist.

Die V-förmige Blattfeder 4 (siehe Fig. 2), die aus einem streifenartigen Blechzuschnitt gebogen ist, weist einen ersten Federschenkel 6 auf, der senkrecht zum Grundschenkel des U-förmigen Troges 9 ausgerichtet ist und einen hier zu winklig ausgerichteten und mit dem ersten Federschenkel 6 über eine Biegung verbundenen zweiten Federschenkel 7, den Kontaktschenkel, der vorzugsweise in einem Winkel von 30 bis 60 °, hier ca. in einem Winkel von 45° zum ersten Federschenkel 7 ausgerichtet ist.

Damit sind die freien Enden der beiden Federschenkel 6, 7 zum Grundschenkel des Grundes des Troges 9 hin gerichtet und die die beiden Federschenkel 6, 7 verbindende Biegung 27 bzw.- Spitze steht aus dem Trog 9 nach oben vor.

Die Blattfeder 4 ist an ihrem ersten Federschenkel 6 in der Stromschiene 3 gehalten, die als Stanz-/Biegeteil aus gut stromleitendem Metallblech ausgebildet ist.

Zur Herstellung der Stromschiene 3 wird ein etwa rechteckiges Metallblech 8 zunächst in eine U- bzw. Rinnenform gebogen, so dass sich der Trog 9 mit seinen zwei Längsschenkeln 12, 13 und einem hierzu senkrechten Grundschenkel 39 ausbildet. Sodann wird aus dem Grundschenkel 39 des Trogs 9 ein u-förmiger Lappen 10 an drei Seiten freigemacht und vom Grund des Troges aus um ca. 90° nach oben gebogen, so dass sich im Grundschenkel 39 des Trogs eine fensterartige Aussparung 11 ausbildet.

Am Lappen 10 wird sodann das freie Ende des ersten Federschenkels 6 zumindest abgestützt und ggf. ergänzend befestigt (z.B. durch Heften und/oder Prägen), so dass der erste Federschenkel 6 senkrecht vom Grundschenkel 39 des Trogs nach oben aus dem Trog vorsteht.

Die Breite des Trogs 9 korrespondiert dabei im wesentlichen mit der Breite der Blattfeder 4, so dass diese im Trog 9 den freien u-förmigen Querschnitt ausfüllt und sich vom einen Längsschenkel 12 zum anderen Längsschenkel 13 erstreckt. Denkbar ist auch, dass sie etwas breiter ist als der Trog und - den Trog 9 geringfügig beim Einsetzen aufweitend - klemmend in demselben sitzt.

Der erste Federschenkel 6 stützt sich einseitig an der vom zweiten Federschenkel 7 abgewandten Seite an dem Lappen 10 ab. Die Breite des Trogs 9 entspricht im wesentlichen der Breite der Federschenkel. Der andere Federschenkel 7 ist an der Stromschiene 18 abgestützt, so dass die Feder im Trog 9 montagefest gehalten ist.

Aus den beiden Längsschenkeln 12, 13 des Trogs 9 sind an den freien Enden der Längsschenkel 12, 13 jeweils in dem Bereich, in dem der erste Federschenkel 6 aus dem Trog vorsteht, an Einstanzungen Lappen 14,15 aus der Stromschiene nach innen gebogen, die in korrespondierende Aussparungen (z.B. abgerundete Ausstanzungen) 16, 17 im ersten Federschenkel 6 eingreifen. Hierdurch wird der erste Federschenkel 6 stabilisiert und im Trog abgestützt und gehalten.

Der zweite Federschenkel 7 erstreckt sich mit seinem freien Ende, das winklig zum Grundschenkel 39 des Trogs ausgebildet ist, schräg in Richtung des Grundes des Troges 9. Er liegt an einem Stromschienenstück 18 an, das als Ansatz des einen der Längsschenkel 12 ausgebildet ist, der von einem der beiden Längsschenkel des U-förmigen Troges 9 aus in Richtung des Troginneren rechtwinklig nach innen gebogen.

Derart wird zwischen dem freien Ende des zweiten Federschenkels 7 und dem Stromschienenansatz 18 die Klemmstelle 5 ausgebildet, in welche von der offenen Seite des Troges her das Leiterende 2 werkzeugfrei in Direktstecktechnik einsteckbar ist. Da die Stromschiene 3 im Grundschenkel 39 unterhalb der Klemmstelle 5 mit einer weiteren Aussparung 19 (Fig. 3) versehen ist, die dadurch gebildet ist, dass ein weiteres Stromschienenstück 22 aus dem Grundschenkel 39 der Stromschiene an drei Seiten freigemacht und in den Bereich der Ebene unterhalb des einen Längsschenkels gebogen ist, kann das Leiterende 2 über den Grundschenkel 39 des Troges 9 hinaus in die Klemmstelle eingesteckt wird, wo es an zwei Kontaktbuckeln 20, 21 (siehe Fig. 3) am Stromschienenansatz 18 kontaktiert wird. Oberhalb des einen Kontaktbuckels weist das Stromschienenstück 18 einen Vorsprung auf.

Derart wird mit einfachsten Mitteln eine auf einfache Weise werkzeugfrei kontaktierbare Anschlußvorrichtung in Direktstecktechnik realisiert, die sich durch einen einfachen Aufbau auszeichnet und dennoch sehr funktionssicher ist, insbesondere, da die trogartige Stromschiene 3 im wesentlichen sämtliche Kräfte an der Klemmstelle 5 aufnimmt und aufgrund ihrer Geometrie auch eine genügende große Stromleitfähigkeit aufweist.

Das freie Ende des Kontaktschenkels 7 der Blattfeder 4 ist so ausgebildet und angeordnet (Abflachung 28; Fig. 4), dass ein Leiter in beschalteter Stellung gut an die Stromschiene gedrückt und selbsthemmend gegen ein Ausziehen aus der Klemmstelle gesichert wird.

Auf der Basis der Anschlußvorrichtung 1 lassen sich an einer einzigen trogartigen Stromschiene 3 in entsprechend längerer Auslegung der Stromschiene 3 auch mehrere Anschlüsse realisieren. Hierzu werden in die verlängerte, weiterhin trogartig geformte Stromschiene 9 an mehreren axial zueinander versetzten Stellen Blattfedern 4 angeordnet.

So ist es einerseits möglich, an beiden freien Enden der trogartigen Stromschiene jeweils eine der Anschlussvorrichtungen 1 nach Art der Fig. 1 auszubilden, wobei dann die Kontaktschenkel 7 der beiden Blattfedern 4 in entgegengesetzte Richtungen orientiert sind. Eine derartige Anordnung zeigt Fig. 11.

Ergänzend können zwischen den beiden endseitigen Blattfedern 4 noch weitere Blattfedern 4 angeordnet sein, wobei die weiteren Blattfedern 4 mit ihren ersten Federschenkeln 6 jeweils nach Art der Fig. 1 an der Stromschiene befestigt sind und wobei die Stromschienenstücke 18 an den Klemmstellen jeweils an drei Seiten im Grundschenkel 39 des Troges 9 freigemacht und vom Grunde des Troges 9 im wesentlichen senkrecht nach oben gebogen sind.

Derart können beliebig viele Anschlüsse an einer Anschlussvorrichtung 1 entweder gleichsinnig und/oder gegensinnig ausgerichtet realisiert werden.

Optionale Ausstanzungen 23 in der Stromschiene sind für einen Strecker 24 einer Querverbindereinrichtung oder zum Prüfabgriff nutzbar (Fig. 6 und 7).

Die Stromschienen 3 lassen sich problemlos an elektrischen Geräten verschiedenster Art anordnen, insbesondere in Reihenklemmen mit Isolierstoffgehäusen 25 (siehe Fig. 8 und 9) oder Schützen (hier nicht dargestellt) oder dgl. oder an Leiterplatten 26 (siehe Fig. 10).

In den Isolierstoffgehäusen 25 können dabei Stege 29a, b zwischen die Stromschienenschenkel greifen, um beispielsweise eine Anschlagsbegrenzung für die Blattfeder und den Schraubendreher beim Lösen (Steg 29b) oder ein Federwiderlager (Steg 29a, der den Schenkel 6 in einem Schlitz zwischen sich und einem weiteren Steg 29c des Isolierstoffgehäuses fixiert) auszubilden.

In den Isolierstoffgehäusen wird eine erste Öffnung 30 oberhalb der Klemmstelle ausgebildet, um einen Leiter (Fig. 8. Fig. 9) werkzeugfrei in die Klemmstelle einstecken zu können und eine zweite Öffnung 31 seitlich der Klemmstelle oberhalb des Kontaktschenkels, um das Leiterende 2 an der Klemmstelle freizugeben, indem der Kontaktschenkel 7 der Blattfeder 4 z.B. mit einem Schraubendreher 32 durch die zweite Öffnung 31 niedergedrückt wird, so dass der Leiter aus dem Isolierstoffgehäuse 25 ziehbar ist.

Fig. 10 zeigt eine Variante, bei welcher die Stromschiene 3 mit hier beispielhaft zwei einstückig mit der Stromschiene 3 ausgebildeten Lötbeinchen 33 versehen ist, die in Bohrungen 34 der Leiterplatte 26 einsetzbar sind, so dass die Anschlussvorrichtung auch an Leiterplatten einsetzbar ist. Ein Übergehäuse 35 mit Öffnungen 36, 37 zum Be- und Entschalten lässt sich auf der Leiterplatte 26 über die Anschlussvorrichtung setzen.

Fig. 11 zeigt schließlich eine Variante, wobei die Stromschiene einer weiteren Anschlußvorrichtung 1 mit zwei Klemmstellen und Blattfedern 4 versehen ist und wobei an die Stromschiene 3 eine weitere Stromschiene 38 angeformt oder angesetzt ist, die direkt oder über Kontaktfedern oder dgl. zur Kontaktierung einer Tragschiene einsetzbar ist. Derart kann eine beispielsweise mit einfachen Mitteln ein PE-Anschluss realisiert werden.

Fig. 12 und 13 zeigen eine erste Variante zu Fig. 1, bei welcher der erste Federschenkel 6 in seinem in den Trog 9 eingreifenden Endbereich eine fensterartige Aussparung 41 aufweist, in die sich ein Z-förmig gewinkelter Lappen 42 erstreckt, der aus dem Grundschenkel 39 des Troges freigemacht und herausgebogen ist. Damit stützt sich diese Feder einerseits an dem Lappen 42 und andererseits mit dem zweiten Federschenkel an dem Stromschienenansatz 18 ab.

Die Lappen 14,15, die aus der Stromschiene nach innen gebogen sind und einfach als Widerlager für die Stromschiene dienen oder in korrespondierende Aussparungen 16, 17 im ersten Federschenkel 6 eingreifen, können hier wiederum ergänzend vorgesehen sein. Denkbar ist auch, dass sie bei dieser Variante entfallen, da der z-förmige Lappen bereits eine Sicherung gegen eine Ausziehen der Feder bietet. Die weitere Abstützung erfolgt an dem Stromschienenansatz 18. Hierdurch wird der erste Federschenkel 6 wiederum einfachst stabil im Trog gehalten.

Fig. 14 zeigt eine weitere Variante zu Fig. 1, wo der erste Federschenkel 6 wiederum eine Aussparung 44 aufweist, die in der Höhe des Grundes des Troges liegt, so dass der erste Federschenkel etwas über den Grundschenkel 39 des Troges 9 nach unten bzw. außen vorsteht. In die Aussparung erstreckt sich wiederum ein Lappen 43 - bzw. hier ein Stück des Grundschenkels 39 des Troges 9 - hinein. Dieses ist aber hier nicht in sich gebogen sondern an drei Seiten im Grundschenkel 39 des Troges 9 freigeschnitten, so dass der erste Federschenkel 6 mit seiner Aussparung 44 in der Ebene des Grundschenkels 39 des Troges 9 auf diesen Lappen 43 aufgeschoben ist. Damit stützt sich diese Feder einerseits an dem Lappen 43 und andererseits wiederum an der Stromschiene ab. Die Lappen 14,15, die aus der Stromschiene nach innen gebogen sind können wiederum ergänzend vorgesehen sein oder aber - wie hier dargestellt - entfallen. In jedem Fall wird die Blattfeder 4 wiederum einfachst stabil im Trog gehalten.

Fig. 16 veranschaulicht, wie der Stromschienenansatz 18 aus einem der Längsschenkel 12 gebogen ist und sich bis zum anderen Längsschenkel erstreckt, wo ein Ansatz 45 und eine korrespondierende Ausnehmung 46 der Stromschiene bzw. des korrespondierenden Längsschenkels schlossartig ineinander greifen und derart einen stabilen Käfig oder Rahmen bilden, an dem sich die Blattfeder sicher abstützen kann.

Fig. 17 zeigt eine perspektivische Ansicht einer weiteren Anschlußvorrichtung im nicht beschalteten Zustand, die eine schlaufenförmige Blattfeder 53 aufweist. Auf dem Trog 9 - hier auf der offenen Seite - ist die Blattfeder 53 zum Festklemmen des Leiterendes an dem Stromschienenansatz 18 angeordnet, die derart ausgelegt ist, dass das Leiterende ohne Betätigungswerkzeug direkt in die Klemmstelle 55 zwischen Blattfeder 4 und Stromschienenansatz 18 werkzeugfrei einführbar ist.

Die Blattfeder 53 weist einen ersten Federschenkel 56 auf, welcher mit einer fensterartigen Aussparung 57 versehen ist. Am ersten Federschenkel 56 mit der fensterartigen Aussparung 57 ist die Klemmfeder an dem Trog 9 als Stromschiene angeordnet. Hier ist sie an der offenen Seite des Troges 9 auf die Kanten der Längsschenkel 12, 13 aufgelegt, wobei sie von dem Vorsprung 40 des Stromschienenabschnittes 18 durchsetzt ist, der so in sich gebogen ist, dass er die schlaufenförmige Blattfeder 53 gegen ein Abziehen vom Trog im Bereich der Klemmstelle 55 sichert.

Derart ist die Blattfeder mit dem Federschenkel 56 parallel zur Stromschiene ausgerichtet und flächig auf den Trog aufgelegt und/oder an diesem befestigt. Sodann beschreibt die Blattfeder eine geschlossene Schlaufe 58, wobei sie sich in der Schlaufe 58 außerhalb des Troges zur fensterartigen Aussparung 57 zurück erstreckt und diese mit einem freien Klemmschenkel 59 - der hier nur noch die Breite der Aussparung aufweist - durchsetzt. Der freie Klemmschenkel 59 drückt das Leiterende gegen den Stromschienenansatz 18.

Die Schlaufe 58 weist eine langgezogene Form auf und ist im wesentlichen geneigt zur Leitereinführrichtung ausgerichtet, insbesondere derart, dass der Winkel α zwischen dem Klemmschenkel und der Leitereinführrichtung L - hier senkrecht von oben - kleiner als 45°, insbesondere kleiner als 30° ist.

Diese Blatt- und Klemmfeder 53 weist damit überraschend eine Geometrie auf, welche an die Geometrie sogenannter Zugfederanschlüsse erinnert. Sie ist aber derart angeordnet und ausgelegt, dass ein Leiter von der entgegengesetzten Seite der Schlaufe 58 her werkzeugfrei in die Klemmstelle einführbar ist. Ein ganz besonderer Vorteil dieser Klemmfeder 53 liegt dabei wiederum darin, dass sie einerseits einen Direkt-Steckanschluss erlaubt, denn ein Leiter kann ohne weiteres in sie eingeführt aber nicht ohne weiteres wieder gegen die Kante im Bereich der Klemmstelle 55 herausgezogen werden. Hierzu bedarf der Anwender vielmehr eines Werkzeuges. Darüber hinaus bietet sie andererseits auch den Vorteil eines in sich geschlossenen Systems, d.h., die Klemmfeder 53 selbst nimmt sämtliche Kräfte zwischen Leiterende und Klemmfeder 53 auf. Es ist lediglich erforderlich, dass der Federschenkel 56 mit der Aussparung 57 an der Stromschiene bzw. dem Trog 9 festgelegt ist.

Ein weiteres besonders vorteilhaftes Ausführungsbeispiel der Erfindung zeigen die Fig. 18 bis 20.

Auch die in diesen Fig. dargestellte Anschlußvorrichtung weist eine Stromschiene 3 auf, welche zu dem Trog 9 geformt ist, in dem die V-förmige Blattfeder 4 angeordnet ist.

Die V-förmige Blattfeder 4 ist auch aus einem streifenartigen Blechzuschnitt gebogen ist und weist den ersten Federschenkel 6 auf, der senkrecht zum Grundschenkel des U-förmigen Troges 9 ausgerichtet ist und den hierzu winklig ausgerichteten und mit dem ersten Federschenkel 6 über eine Biegung verbundenen zweiten Federschenkel 7, den Kontaktschenkel. Es sind auch wiederum die freien Enden der beiden Federschenkel 6, 7 zum Grundschenkel des Grundes des Troges 9 hin gerichtet und die die beiden Federschenkel 6, 7 verbindende Biegung 27 bzw.- Spitze steht aus dem Trog 9 nach oben vor.

Wie in Fig. 1 ist die Blattfeder 4 zudem an ihrem ersten Federschenkel 6 in der Stromschiene 3 gehalten. Im Grundschenkel 39 des Trogs ist zudem wiederum eine fensterartige Aussparung - hier mit dem Bezugszeichen 11 versehen - ausgebildet. Die Aussparung 19 ermöglicht eine Durchstecken des Leiters durch den Grund 39 des Troges 9. Zwischen den Aussparungen 11, 19 ist eine Wandung 68 im Grund des Troges 9 ausgebildet.

Die Breite der Blattfeder im Bereich der Biegung entspricht im wesentlichen der Breite des Troges 9, d.h., in diesem Bereich wird die volle zur Verfügung stehende Bauraum optimal ausgenutzt. Dies ist insbesondere auch aus der Einbausituation der Fig. 20 ersichtlich. Erst in dem in den Trog eingreifenden Bereich verjüngt sich die Blattfeder 4 dann im Bereich ihrer Schenkel 6, 7 im wesentlichen auf die innere Breite des Troges 9. Die Breite des Trogs 9 korrespondiert dabei im wesentlichen mit der Breite der Blattfeder 4, so dass diese im Trog 9 den freien u-förmigen Querschnitt ausfüllt und sich vom einen Längsschenkel 12 zum anderen Längsschenkel 13 erstreckt. Damit steht wiederum die gesamte Breite des Klemmschenkels zum Einführen eines Leiters mit einem maximal dieser Breite entsprechenden Durchmesser zu Verfügung. An den Seitenwänden des Troges 9 kann der Leiter nicht ausweichen und ist sicher gehalten.

Der Klemmschenkel 7 liegt wiederum an einem Stromschienenstück 18 an, das zur Kontaktoptimierung mit einer Ausstanzung 60 mit einer Klemmkante 61 versehen ist, dass die Leiterkontaktierung optimiert.

Aus den beiden Längsschenkeln 12, 13 des Trogs 9 sind an den freien Enden der Längsschenkel 12, 13 jeweils in dem Bereich, in dem der erste Federschenkel 6 in den Trog eingreift, an Einstanzungen Lappen 14,15 aus der Stromschiene nach innen gebogen (in Fig. 18 ist dabei nur einer der beiden Lappen sichtbar).

Diese Lappen 14, 15 schließen sich hier jeweils an Schlitze 66 an, in welche die Feder 4 mit ihrer in diesem Bereich vollen Baubreite im Randbereich eingreift, so dass die Blattfeder 4 bei diesem Ausführungsbeispiel im wesentlichen im Bereich dieser Schlitze 66 gehalten und abgestützt ist. Nahezu die gesamten Kräfte beim Einführen eines Leiters werden in diesem Bereich abgestützt. Die nach innen gebogenen Lappen 14, 15 wirken dabei stabilisierend und halten in vorteilhafter Mehrfachfunktion ergänzend das Stromschienenstück 18 des sich im Trog axial anschließenden nächsten Anschlusses und stützen dieses ab (Fig. 19). Ergänzend sind die Stromschienenstücke 18 mit ihren aus dem Trog vorstehenden Bereichen auch im Isolierstoffgehäuse abgestützt, so z.B. in einem Reihenklemmengehäuse - Fig. 19 -, das eine Abstützkante 62 aufweist.

Einprägungen 63 in den Längsschenkeln 12, 13 bzw. Seitenwänden des Troges 19, die in korrespondierende seitliche Aussparungen 64 in dem einen Schenkel der Blattfeder 4 eingreifen, sichern diese gegen ein unbeabsichtigtes Ausziehen nach oben aus dem Trog 9. Ein in eine untere Öffnung des Grundschenkels des Troges 9 eingreifender unterer schmalerer Endbereich 65 der Blattfeder 4, der vorzugsweise nicht über den unteren Rand des Grundschenkels vorsteht, verhindert zusätzlich ein unbeabsichtigtes Verdrehen der Blattfeder 4 um den Bereich ihrer Abstützung in den Schlitzen 66 in den Seitenwänden bzw. Längsschenkeln 12, 13 des Troges, wo die Blattfeder 4 sicher gehalten ist und die beim Einführen eines Leiters wirkenden Kräfte abgestützt werden.

Da zwei großflächige Seitenwände vorhanden ist, ist die Situation am Grund 39 des Troges 9 anders als bei anderen Konstruktionen z.B. mit Durchzug im Grund des Troges unkritisch. Die Seitenwände bzw. Längsschenkel 12, 13 sichern stets eine genügende Stromtragfähigkeit und übernehmen dennoch auch die Halte- und Ausziehsicherungsfunktion. Zwar werfen diese Funktionen bezüglich der Gestaltung der Längsschenkel einige Zwänge auf. Dies ist hier aber unkritisch, da dennoch durch die Längsschenkel 12, 13 ein genügender Querschnitt zur Verfügung steht.

Abschließend ist noch zu erwähnen, dass der Schenkel 6 der Blattfeder 4 eine Stufung 67 aufweist, die eine Automatenmontage stark vereinfacht, da sie ein Unterscheidungsmerkmal bildet, das die Unterscheidung der unterschiedlich ausgebildeten Schenkel - Klemmschenkel und Halteschenkel - 6, 7 und damit die Ausrichtung der Blattfeder 4 bei der Montage erleichtert.

### Bezugszeichen

- Anschlußvorrichtung: 1
- Leiterende: 2
- Stromschiene: 3
- Blattfeder: 4
- Klemmstelle: 5
- Federschenkel: 6
- Federschenkel: 7
- Metallblech: 8
- Trog: 9
- Lappen: 10
- Aussparung: 11
- Längsschenkel: 12, 13
- Lappen: 14, 15
- Aussparungen: 16, 17
- Stromschienenansatz: 18
- Aussparung: 19
- Kontaktbuckel: 20, 21
- Ausstanzungen: 23
- Stecker: 24
- Isolierstoffgehäuse: 25
- Leiterplatten: 26
- Biegung: 27
- Abflachung: 28
- Stege: 29a,b
- Öffnungen: 30, 31
- Schraubendreher: 32
- Lötbeinchen: 33
- Bohrungen: 34
- Übergehäuse: 35
- Öffnungen: 36,37
- Stromschiene: 38
- Grundschenkel: 39
- Vorsprung: 40
- Aussparung: 41
- Lappen: 42
- Lappen: 43
- Aussparung: 44
- Ansatz: 45
- Ausnehmung: 46
- Blattfeder: 53
- Klemmstelle: 55
- erster Federschenkel: 56
- Aussparung: 57
- Schlaufe: 58
- Klemmschenkel: 59
- Ausstanzung: 60
- Klemmkante: 61
- Abstützkante: 62
- Einprägungen: 63
- Aussparungen: 64
- Endbereich: 65
- Stufung: 67
- Wandung: 68

## Patentansprüche

1. Anschlußvorrichtung (1) zum Anschluss eines abisolierten Leiterendes (2), ' mit
a) wenigstens einer als Druckfeder auf das Leiterende einwirkenden Blattfeder (4, 53) zum Festklemmen des Leiterendes (2) an einer Stromschiene (3),
b) wobei die Blattfeder (4, 53) derart ausgelegt und an der Stromschiene (4, 53) angeordnet ist, dass das Leiterende (2) ohne Betätigungswerkzeug direkt in die Klemmstelle (5) werkzeugfrei einführbar ist,
**dadurch gekennzeichnet, daß**
c) die Stromschiene einen rinnenartigen, u-förmigen Trog (9) mit einem Grundschenkel (39) und zwei Längsschenkeln (12, 13) ausbildet, und
d) die Anordnung und Ausbildung der Blattfeder (4, 53) derart ist, dass ein Leiter aus einer Richtung senkrecht zum Grundschenkel (39) des Troges (9) in den Trog (9) einführbar ist, wozu die Blattfeder (4) derart im Trog (9) angeordnet und ausgerichtet ist, dass die freien Enden der beiden Federschenkel (6, 7) in den Trog eingreifen und die Biegung (27) bzw.- Spitze an der vom Grundschenkel (39) des Troges (9) abgewandten offenen Seite aus dem Trog (9) nach oben vorstehen oder dass die Blattfeder einen ersten Federschenkel (56) aufweist, welcher mit einer fensterartigen Aussparung (57) versehen und auf die Kanten der Längsschenkeln (12, 13) aufgelegt ist, wobei sich die Schlaufe vom ersten Federschenkel in einem Bogen zur fensterartigen Aussparung (57) erstreckt, die ein freier Klemmschenkel (59) durchsetzt, und
e) an der einzigen trogartigen Stromschiene (3) in Längserstrekkungsrichtung (L) der Stromschiene (3) zueinander versetzt mehrere Blattfedern in gleichsinniger und/oder gegensinniger Anordnung in den Trog (9) gesetzt sind, so dass an einer einzigen Stromschiene mehrere Klemmstellen ausgebildet sind.

2. Anschlußvorrichtung nach Anspruch 1, **dadurch gekennzeichnet, daß** die Blattfeder (4) eine V-Form mit zwei Längsschenkeln (6, 7) aufweist, die über eine Biegung (27) miteinander verbunden sind.

3. Anschlußvorrichtung nach Anspruch 3, **dadurch gekennzeichnet, daß** Anschlußvorrichtung nach Anspruch 2 oder 3, **dadurch gekennzeichnet, daß** der erste Federschenkel (6) mit dem zweiten Federschenkel (7), dem Kontaktschenkel, einen Winkel von etwa 30 bis 60 °, einschließt.

4. Anschlußvorrichtung nach einem der vorstehenden Ansprüche, **dadurch gekennzeichnet, daß** aus dem Grundschenkel (39) des Trogs (9) mit seinen zwei Längsschenkeln (12, 13) ein Lappen (10) aus dem Grundschenkel (39) des Troges aus etwa senkrecht nach oben gebogen ist, so dass sich im Grundschenkel (39) des Trogs eine fensterartige Aussparung (11) ausbildet, wobei sich der erste Federschenkel an dem Lappen (10) abstützt.

5. Anschlußvorrichtung nach einem der vorstehenden Ansprüche, **dadurch gekennzeichnet, daß** die Breite des Trogs (9) im wesentlichen mit der Breite der Blattfeder (4) korrespondiert, so dass diese im Trog (9) den freien u-förmigen Querschnitt ausfüllt und sich vom einen Längsschenkel (12) zum anderen Längsschenkel (13) erstreckt.

6. Anschlußvorrichtung nach einem der vorstehenden Ansprüche, **dadurch gekennzeichnet, daß** die Blattfeder (4) etwas breiter ist als der Trog (9) und diesen etwas aufweitend in dem Trog festgeklemmt ist.

7. Anschlußvorrichtung nach einem der vorstehenden Ansprüche, **dadurch gekennzeichnet, daß** an den freien Enden der Längsschenkel (12, 13) des Trogs (9) jeweils in dem Bereich, in dem der erste Federschenkel (6) aus dem Trog (9) nach oben vorsteht, an Lappen (14,15) aus der Stromschiene nach innen zur Blattfeder (4) hin gebogen sind.

8. Anschlußvorrichtung nach einem der vorstehenden Ansprüche, **dadurch gekennzeichnet, daß** die Lappen (14, 15) in korrespondierende Aussparungen (16, 17) im ersten Federschenkel (6) eingreifen.

9. Anschlußvorrichtung nach einem der vorstehenden Ansprüche, **dadurch gekennzeichnet, daß** sich der zweite Federschenkel (7) mit seinem freien Ende, das winklig zum Grundschenkel (39) des Trogs ausgebildet ist, schräg in den Trog (9) hinein erstreckt, wo das freie Ende des zweiten Federschenkels (7) an einem Stromschienenstück (18) anliegt, das einstückig mit dem Trog (9) verbunden ist.

10. Anschlußvorrichtung nach einem der vorstehenden Ansprüche, **dadurch gekennzeichnet, daß** das Stromschienenstück von einem der beiden Längsschenkel des U-förmigen Troges (9) aus in Richtung des Troginneren nach innen gebogen ist.

11. Anschlußvorrichtung nach einem der vorstehenden Ansprüche, **dadurch gekennzeichnet daß** das Stromschienenstück (18) am dem weiteren Längsschenkel (13) schlossartig arretiert ist.

12. Anschlußvorrichtung nach einem der vorstehenden Ansprüche, **dadurch gekennzeichnet, daß** der Grundschenkel (39) des Troges (9) unterhalb der Klemmstelle zwischen der Blattfeder (4) und dem Stromschienenstück (18) eine Aussparung zum Aufnehmen des Leiterendes aufweist.

13. Anschlußvorrichtung nach einem der vorstehenden Ansprüche, **dadurch gekennzeichnet, daß** das Stromschienenstück aus dem Grundschenkel (39) des Troges (9) mehrseitig freigemacht und aus dem Grundschenkel (39) des Trogs nach oben gebogen ist.

14. Anschlußvorrichtung nach einem der vorstehenden Ansprüche, **dadurch gekennzeichnet, daß** das freie Ende des Kontaktschenkels (7) der Blattfeder (4) mit einer Abflachung (28) versehen ist.

15. Anschlußvorrichtung nach einem der vorstehenden Ansprüche, **dadurch gekennzeichnet, daß** an direkt an der Stromschiene (3) Lötbeinchen (33) ausgebildet sind.

16. Anschlußvorrichtung nach einem der vorstehenden Ansprüche, **dadurch gekennzeichnet, daß** die Stromschiene (3) im Bereich neben wenigstens einer der Blattfedern (4) mit Aussparungen (23) zum Einstecken eines Steckers (24) versehen sind, der zur Realisierung eines Querverbindung oder eines Prüfabgriffes nutzbar ist.

17. Anschlußvorrichtung nach einem der vorstehenden Ansprüche, **dadurch gekennzeichnet, daß** der erste Federschenkel (6) in seinem in den Trog (9) eingreifenden Endbereich eine fensterartige Aussparung (41) aufweist, in die sich ein Lappen (42, 43) erstreckt, der aus dem Grundschenkel 39 des Troges gebogen ist.

18. Anschlußvorrichtung nach einem der vorstehenden Ansprüche, **dadurch gekennzeichnet, daß** der Lappen (42) in eine z-Form gebogen ist.

19. Anschlußvorrichtung nach einem der vorstehenden Ansprüche, **dadurch gekennzeichnet, daß** die Aussparung (44) in der Höhe des Grundschenkel (39)s des Troges liegt und der Lappen (43) in der Ebene des Grundschenkels des Troges gebogen ist, so dass der erste Federschenkel in montierter Position der Feder etwas über den Grundschenkel (39) des Troges (9) nach unten bzw. außen vorsteht.

20. Anschlußvorrichtung nach einem der vorstehenden Ansprüche, **dadurch gekennzeichnet, daß** die Blattfeder (53) eine in sich geschlossene Schlaufe ausbildet.

21. Anschlußvorrichtung nach einem der vorstehenden Ansprüche, **dadurch gekennzeichnet, daß** die Schlaufe (58) eine langgezogene Form aufweist und geneigt zur Leitereinführrichtung (L) ausgerichtet ist, insbesondere derart, dass der Winkel α zwischen dem Klemmschenkel und der Leitereinführrichtung (L) kleiner als 45°, insbesondere kleiner als 30° ist.

22. Anschlußvorrichtung nach einem der vorstehenden Ansprüche, **dadurch gekennzeichnet, daß** die Blattfeder (4) ausschließlich an ihrem ersten Federschenkel (6) in der Stromschiene (3) gehalten ist und dass die Stromschiene (3) als Stanz-/Biegeteil ausgebildet ist.

23. Anschlußvorrichtung nach einem der vorstehenden Ansprüche, **dadurch gekennzeichnet, daß** die Blattfeder (4) an den Längsschenkeln (12, 13) des Troges gehalten ist.

24. Anschlußvorrichtung nach einem der vorstehenden Ansprüche, **dadurch gekennzeichnet, daß** das aus den beiden Längsschenkeln (12, 13) des Trogs (9) an den freien Enden der Längsschenkel (12, 13) an Einstanzungen Lappen (14, 15) aus der Stromschiene nach innen gebogen sind, die sich an Schlitze (66) anschließen, in welche die Feder (4) eingreift, so dass die Blattfeder im Bereich dieser Schlitze gehalten und abgestützt ist.

25. Anschlußvorrichtung nach einem der vorstehenden Ansprüche, **dadurch gekennzeichnet, daß** Einprägungen (63) in den Längsschenkeln (12, 13) des Troges (9) ausgebildet sind, die in korrespondierende seitliche Aussparungen (64) in dem Halteschenkel (6) der Blattfeder (4) eingreifen.

26. Anschlußvorrichtung nach einem der vorstehenden Ansprüche, **dadurch gekennzeichnet, daß** ein in eine untere Öffnung (11) des Troges (9) eingreifender unterer Endbereich (65) der Blattfeder (4) diese gegen ein Verdrehen sichert.

27. Anschlußvorrichtung nach einem der vorstehenden Ansprüche, **dadurch gekennzeichnet, daß** einer der Schenkel der Blattfeder eine Stufung (67) aufweist.

## Claims

1. Connection device (1) for the connection of a stripped conductor end (2), with:
a) at least one leaf spring (4, 53) that acts on the conductor end as a compression spring to clamp the conductor end (2) firmly onto a contact rail (3),
b) the leaf spring (4, 53) being designed in such manner that the conductor end (2) can be inserted directly into the clamping position (5) without any actuation device and without the use of tools,
**characterised in that**
c) the contact rail is formed as a channel-like, U-shaped trough (9) with a bottom section (39) and two longitudinal flanks (12, 13), and
d) the arrangement and design of the leaf spring (4, 53) are such that a conductor can be inserted into the trough (9) from a direction perpendicular to the said bottom section (39) of the trough (9), for which purpose the leaf spring is arranged and orientated in the trough (9) in such manner that the free ends of the two spring arms (6, 7) engage in the trough and its bent portion (27) or apex projects upwards out of the trough (9) on the open side facing away from the bottom section (39) of the trough, or the leaf spring has a first spring arm (56) which is provided with a window-like aperture (57) and is placed on the edges of the longitudinal flanks (12, 13), such that the loop extends from the first spring arm in a curve to the window-like aperture (57), passing through a free clamping arm (59), and
e) on the one trough-like contact rail (3), offset relative to one another along the length (L) of the contact rail (3), there are arranged in the trough (9) several leaf springs in the same and/or opposing orientations, so that several clamping points are formed on one and the same contact rail.

2. Connection device according to Claim 1, **characterised in that** the leaf spring (4) is V-shaped with two longitudinal arms (6, 7) connected with one another via a bent portion (27).

3. Connection device according to Claims 1 or 2, **characterised in that** the first spring arm (6) encloses an angle of about 30° to 60° with the second spring arm (7), the contact arm.

4. Connection device according to any of the preceding claims, **characterised in that** the from the bottom section (39) of the trough (9) with its two longitudinal flanks (12, 13) a tab (10) extending from the said bottom section (39) is bent approximately perpendicular upwards so that a window-like aperture (11) is formed in the bottom section (39) of the trough, and the first spring arm is supported against the said tab (10).

5. Connection device according to any of the preceding claims, **characterised in that** the width of the trough (9) corresponds essentially with the width of the leaf spring (4), so that the latter fills the free U-shaped cross-section of the trough (9) and extends from one longitudinal flank (12) to the other longitudinal flank (13),

6. Connection device according to any of the preceding claims, **characterised in that** the leaf spring (4) is slightly wider than the trough (9) and is clamped firmly in the trough while expanding it slightly.

7. Connection device according to any of the preceding claims, **characterised in that** at the free ends of the longitudinal flanks (12, 13) of the trough (9), in each case in the area where the first spring arm (6) projects upwards out of the trough (9), tables (14, 15) are formed by bending from the contact rail inwards towards the leaf spring (4).

8. Connection device according to any of the preceding claims, **characterised in that** the tables (14, 15) engage in corresponding recesses (16, 17) formed in the first spring arm (6).

9. Connection device according to any of the preceding claims, **characterised in that** the second spring arm (7), with its free end which is angled relative to the bottom section (39) of the trough, extends obliquely into the trough (9), where the free end of the second spring arm (7) rests in contact with a part (18) of the contact rail which is connected integrally with the trough (9).

10. Connection device according to any of the preceding claims, **characterised in that** the said part of the contact rail is bent inwards from one of the two longitudinal flanks of the shaped trough (9) towards the inside of the latter.

11. Connection device according to any of the preceding claims, **characterised in that** the said part (18) of the contact rail is locked against the other longitudinal flank (13).

12. Connection device according to any of the preceding claims, **characterised in that** under the clamping point between the leaf spring (4) and the said part (18) of the contact rail, the bottom section of the trough (9) has a cut-out to receive the end of the conductor.

13. Connection device according to any of the preceding claims, **characterised in that** the said part of the contact rail is cut free out of the bottom section (39) of the trough (9) on several sides and is bent upwards out of the bottom section (39) of the trough.

14. Connection device according to any of the preceding claims, **characterised in that** the free end of the contact arm (7) of the leaf spring (4) is provided with a flat area (28).

15. Connection device according to any of the preceding claims, **characterised in that** small ridges of solder (33) are formed directly on the contact rail (3).

16. Connection device according to any of the preceding claims, **characterised in that** in the area adjacent to at least one of the leaf springs (4), the contact rail (3) is provided with recesses (23) for the insertion of a plug (24), which can be used for making a cross-connection or as a tapping point for testing purposes.

17. Connection device according to any of the preceding claims, **characterised in that** in its end area that engages in the trough (9), the first spring arm (6) has a window-like aperture (41) into which extends a tab (42, 43) bent from the bottom section (39) of the trough.

18. Connection device according to any of the preceding claims, **characterised in that** the tab (42) is bent in a Z-shape.

19. Connection device according to any of the preceding claims, **characterised in that** the aperture (44) is formed at the level of the bottom section (39) of the trough and the tab (43) is bent in the plane of the bottom section of the trough, so that in the fitted position of the spring the first spring arm projects downwards and outwards slightly beyond the bottom section (39) of the trough (9).

20. Connection device according to any of the preceding claims, **characterised in that** the leaf spring (53) forms a closed loop.

21. Connection device according to any of the preceding claims, **characterised in that** the loop (58) has an elongated shape and is directed at an inclination to the insertion direction (L) of the conductor, in particular in such manner that the angle α between the clamping arm and the conductor's insertion direction (L) is smaller than 45° and in particular smaller than 30°.

22. Connection device according to any of the preceding claims, **characterised in that** the leaf spring (4) is held in the contact rail (3) only at its first spring arm (6), and the contact rail (3) is made as a stamped/bent component.

23. Connection device according to any of the preceding claims, **characterised in that** the leaf spring (4) is held on the longitudinal flanks (12, 13) of the trough.

24. Connection device according to any of the preceding claims, **characterised in that** from the two longitudinal flanks (12, 13) of the trough (9), at the free ends of the said longitudinal flanks (12, 13) stamped shoulders (14, 15) are bent inwards from the contact rail, which end in slots (66) in which the spring (4) engages, so that the leaf spring is held and supported in the area of the said slots.

25. Connection device according to any of the preceding claims, **characterised in that** bosses (63) are impressed into the longitudinal flanks (12, 13) of the trough(9), which engage in corresponding lateral recesses (64) in the holding arm (6) of the leaf spring (4).

26. Connection device according to any of the preceding claims, **characterised in that** a lower end area (65) of the leaf spring (4) that engages in a lower opening (11) of the trough (9) secures the spring against twisting.

27. Connection device according to any of the preceding claims, **characterised in that** one of the arms of the leaf spring is shaped with an offset.

## Revendications

1. Dispositif de connexion (1) pour la connexion d'une extrémité dénudée d'un conducteur (2), avec
a) au moins un ressort à lame (4, 53) agissant comme ressort de compression sur l'extrémité du conducteur pour bloquer l'extrémité du conducteur (2) sur un rail conducteur (3),
b) le ressort à lame (4, 53) étant conçu et disposé sur le rail conducteur (4, 53) de telle manière que l'extrémité du conducteur (2) peut être insérée sans outil d'actionnement directement dans le point de serrage (5),
**caractérisé en ce que**
c) le rail conducteur (9) forme un bac de type conduit en forme de U avec une branche de base (39) et deux branches longitudinales (12, 13), et
d) la disposition et la formation du ressort à lame (4, 53) sont telles qu'un conducteur peut être inséré dans le bac (9) à partir d'une direction perpendiculaire à la branche de base (39) du bac (9), pour lequel le ressort à lame (4) est disposé et orienté dans le bac (9) de telle manière que les extrémités libres des deux branches de ressort (6, 7) viennent en prise dans le bac et la courbure (27) et/ou la pointe font saillie vers le haut à partir du bac (9) sur le côté ouvert s'éloignant de la branche de base (39) du bac (9) ou de telle manière que le ressort à lame comprend une première branche de ressort (56), qui est prévue avec un évidement (57) en forme de fenêtre et repose sur les bords des branches longitudinales (12, 13), auquel cas la boucle s'étend à partir de la première branche de ressort dans un arc en direction de l'évidement (57) de type fenêtre qui traverse une branche de serrage (59) libre, et
e) plusieurs ressorts à lame sont placés sur l'unique rail conducteur de type bac (3), décalés les uns par rapport aux autres selon la direction d'extension longitudinale (L) du rail conducteur (3) dans une disposition dans un même sens et/ou en sens contraires dans le bac (9), de sorte que plusieurs points de serrage sont formés sur l'unique rail conducteur.

2. Dispositif de connexion selon la revendication 1, **caractérisé en ce que** le ressort à lame (4) comprend une forme en V avec deux branches longitudinales (6, 7) qui sont reliées entre elles par une courbure (27).

3. Dispositif de connexion selon la revendication 3, **caractérisé en ce que** le dispositif de connexion selon la revendication 2 ou 3, **caractérisé en ce que** la première branche de ressort (6) forme avec la deuxième branche de ressort (7), la branche de contact, un angle d'environ 30 à 60°.

4. Dispositif de connexion selon l'une des revendications précédentes, **caractérisé en ce que**, à partir de la branche de base (39) du bac (9) avec ses deux branches longitudinales (12, 13), une patte (10) est pliée verticalement vers le haut à partir de la branche de base (39) du bac, de sorte qu'un évidement (11) de type fenêtre se forme dans la branche de base (39) du bac, auquel cas la première branche de ressort s'appuie sur la patte (10).

5. Dispositif de connexion selon l'une des revendications précédentes, **caractérisé en ce que** la largeur du bac (9) correspond sensiblement à la largeur du ressort à lame (4), de sorte que celle-ci représente la coupe transversale libre en forme de U dans le bac (9) et s'étend à partir d'une branche longitudinale (12) jusqu'à l'autre branche longitudinale (13).

6. Dispositif de connexion selon l'une des revendications précédentes, **caractérisé en ce que** le ressort à lame (4) est légèrement plus large que le bac (9) et est bloqué en s'évasant légèrement dans le bac.

7. Dispositif de connexion selon l'une des revendications précédentes, **caractérisé en ce qu'**au niveau des extrémités libres, les branches longitudinales (12, 13) du bac (9) sont pliées vers l'intérieur en direction du ressort à lame (4) respectivement dans la zone, dans laquelle la première branche de ressort (6) fait saillie vers le haut à partir du bac (9), sur des pattes (14,15) à partir du rail conducteur.

8. Dispositif de connexion selon l'une des revendications précédentes, **caractérisé en ce que** les pattes (14, 15) viennent en prise dans des évidements correspondants (16, 17) dans la première branche de ressort (6).

9. Dispositif de connexion selon l'une des revendications précédentes, **caractérisé en ce que** la deuxième branche de ressort (7) avec son extrémité libre qui est formée de manière angulaire par rapport à la branche de base (39) du bac, s'étend à l'intérieur en biais dans le bac (9), où l'extrémité libre de la deuxième branche à ressort (7) est plaquée sur une partie de rail conducteur (18) qui est reliée d'un seul tenant au bac (9).

10. Dispositif de connexion selon l'une des revendications précédentes, **caractérisé en ce que** la partie de rail conducteur d'une des deux branches longitudinales du bac (9) en forme de U est pliée vers l'intérieur en direction de l'intérieur du bac.

11. Dispositif de connexion selon l'une des revendications précédentes, **caractérisé en ce que** la partie de rail conducteur (18) est bloquée à la manière d'un verrou sur l'autre branche longitudinale (13).

12. Dispositif de connexion selon l'une des revendications précédentes, **caractérisé en ce que** la branche de base (39) du bac (9) au-dessous du point de serrage entre le ressort à lame (4) et la partie de rail conducteur (18) comprend un évidement visant à recevoir l'extrémité de conducteur.

13. Dispositif de connexion selon l'une des revendications précédentes, **caractérisé en ce que** la partie de rail conducteur est libérée multilatéralement à partir de la branche de base (39) du bac (9) et est pliée vers le haut à partir de la branche de base (39) du bac.

14. Dispositif de connexion selon l'une des revendications précédentes, **caractérisé en ce que** l'extrémité libre de la branche de contact (7) du ressort à lame (4) est prévue avec un aplatissement (28).

15. Dispositif de connexion selon l'une des revendications précédentes, **caractérisé en ce que** de petites pattes de soudure (33) sont formées directement sur le rail conducteur (3).

16. Dispositif de connexion selon l'une des revendications précédentes, **caractérisé en ce que** les rails conducteurs (3) sont prévus dans la zone disposée à côté d'au moins un des ressorts à lame (4) avec des évidements (23) pour enfoncer une fiche (24) qui peut être utilisée pour réaliser une liaison transversale ou une prise test.

17. Dispositif de connexion selon l'une des revendications précédentes, **caractérisé en ce que** la première branche de ressort (6) comprend un évidement (41) de type fenêtre dans son secteur final venant en prise dans le bac (9), dans lequel une patte (42, 43) s'étend qui est pliée à partir de la branche de base (39) du bac.

18. Dispositif de connexion selon l'une des revendications précédentes, **caractérisé en ce que** la patte (42) est pliée en forme de Z.

19. Dispositif de connexion selon l'une des revendications précédentes, **caractérisé en ce que** l'évidement (44) se trouve dans la partie supérieure de la branche de base (39) du bac et la patte (43) est pliée au niveau de la branche de base du bac, de sorte que la première branche de ressort en position montée du ressort fait saillie vers le bas et/ou vers l'extérieur via la branche de base (39) du bac (9).

20. Dispositif de connexion selon l'une des revendications précédentes, **caractérisé en ce que** le ressort à lame (53) forme une boucle fermée sur elle-même.

21. Dispositif de connexion selon l'une des revendications précédentes, **caractérisé en ce que** la boucle (58) a une forme allongée et est orientée de façon avantageuse vers la direction d'introduction de conducteur (L), en particulier de sorte que l'angle α entre la branche de serrage et la direction d'introduction de conducteur (L) est inférieur à 45°, en particulier inférieur à 30°.

22. Dispositif de connexion selon l'une des revendications précédentes, **caractérisé en ce que** le ressort à lame (4) est maintenu exclusivement sur sa première branche de ressort (6) dans le rail conducteur (3) et **en ce que** le rail conducteur (3) est formé à la manière d'un élément de flexion/découpé.

23. Dispositif de connexion selon l'une des revendications précédentes, **caractérisé en ce que** le ressort à lame (4) est maintenu sur les branches longitudinales (12,13) du bac.

24. Dispositif de connexion selon l'une des revendications précédentes, **caractérisé en ce que** des deux branches longitudinales (12, 13) du bac (9) sur les extrémités libres des branches longitudinales (12, 13) sur les empreintes, des pattes (14,15) sont pliées vers l'intérieur à partir du rail conducteur qui se rejoignent au niveau de fentes (66), dans lesquelles le ressort (4) vient en prise, de sorte que le ressort à lame est maintenu et s'appuie dans le secteur de ces fentes.

25. Dispositif de connexion selon l'une des revendications précédentes, **caractérisé en ce que** des estampillages (63) sont formés dans les branches longitudinales (12, 13) du bac (9) qui viennent en prise dans les évidements latéraux correspondants (64) dans la branche d'arrêt (6) du ressort à lame (4).

26. Dispositif de connexion selon l'une des revendications précédentes, **caractérisé en ce qu'**un secteur final (65) inférieur intervenant dans une ouverture inférieure (11) du bac (9) empêche toute torsion du ressort à lame (4).

27. Dispositif de connexion selon l'une des revendications précédentes, **caractérisé en ce que** la branche du ressort à lame comprend une graduation (67).
